# EUROPÄISCHE PATENTSCHRIFT

(11) **EP 0 316 673 B1**
(45) Veröffentlichungstag und Bekanntmachung des Hinweises auf die Patenterteilung: **13.05.1992**
(21) Anmeldenummer: 88118348.7
(22) Anmeldetag: 04.11.1988
(51) Int. Cl.: B41F 27/12

(54) **Vorrichtung zum Spannen von Druckplatten**
Device for tensioning printing plates
Dispositif pour tendre les clichés

(30) Priorität: 13.11.1987 DE 3738568
(43) Veröffentlichungstag der Anmeldung: 24.05.1989
(73) Patentinhaber: BASF Aktiengesellschaft, 67063 Ludwigshafen (DE)
(72) Erfinder: Dorow, Joachim, D-6733 Hassloch (DE); Bleckmann, Gerhard, D-6840 Lampertheim 5 (DE)

(56) Entgegenhaltungen:
- DE-A- 3 401 760

## Beschreibung

Die Erfindung betrifft eine Vorrichtung zum Spannen von Druckplatten für Druckmaschinen mit zwei in einer Zylinderausnehmung angeordneten, einen Endbereich der zu spannenden Druckplatte untergreifenden Spannleisten, deren Außenkonturen im gespannten Zustand eine der Zylinderkrümmung entsprechende Krümmung aufweisen und die jeweils durch eine an eine umgebogene Randklaue der zu spannenden Druckplatte angreifende Druckfläche begrenzt sind, wobei zwischen den Druckflächen der Spannleisten und den Spannleisten selbst ein elastischer Schlauch eingelegt ist, und wobei die Spannleisten mittels zweier in Vertiefungen angeordneter Exzenter in Spannrichtung der Druckplatte verstellbar sind.

Des weiteren betrifft die Erfindung eine Vorrichtung zum Spannen von Druckplatten für Druckmaschinen mit zwei in einer Zylinderausnehmung seitlich verschiebbar angeordneten, einen Endbereich der zu spannenden Druckplatte untergreifenden Spannleisten, deren Außenkonturen im gespannten Zustand eine der Zylinderkrümmung entsprechende Krümmung aufweisen und die jeweils durch eine an eine umgebogene Randklaue der zu spannenden Druckplatte angreifende Druckfläche begrenzt sind, wobei zwischen den Druckflächen der Spannleisten und den Spannleisten selbst ein elastischer Schlauch eingelegt ist, und wobei die Spannleisten mittels zweier in Vertiefungen angeordneter Exzenter in Spannrichtung der Druckplatte verstellbar sind.

Vorrichtungen dieser Art sind bekannt.

So ist in der Patentanmeldung P 36 16 425.9 eine Vorrichtung zum Spannen von Druckplatten beschrieben, bei der die Spannleisten mittels zweier Hydraulikzylinder bewegt werden, um die Druckplatte auf den Zylinder zu spannen.

Des weiteren sind in den Patentanmeldungen P 34 01 760.7 und P 37 02 032.3 Vorrichtungen zum Spannen von Druckplatten beschrieben, bei denen die jeweiligen Spannleisten mittels jeweils zweier Exzenter bewegt werden, um die Druckplatten jeweils auf die Zylinder zu spannen.

Nachteilig ist bei den bekannten Vorrichtungen, daß die Herstellung derselben aufgrund notwendiger engster Fertigungstoleranzen aufwendig und damit kostenintensiv ist. Trotz der engen Fertigungstoleranzen bei der Herstellung der Vorrichtungen ist häufig ein exaktes Spannen der Druckplatten nicht gewährleistet, so daß die aufgespannten Druckplatten nicht exakt auf der Druckzylinderoberflache anliegen, so daß während des Druckprozesses Schwingungen des Rakels auftreten, was wiederum die Qualität der Druckerzeugnisse beeinträchtigt.

Es stellte sich daher die Aufgabe, Vorrichtungen herzustellen, bei denen die Druckplatte nach dem Spannen auf der gesamten Umfangsfläche des Zylinders angepreßt ist.

Diese Aufgabe wird bei der ersten Vorrichtung dadurch gelöst, daß die Spannleisten während des Spannens der Druckplatten um eine zwischen den Spannleisten angeordneten Walze drehbar angeordnet sind.

Des weiteren wird die Aufgabe bei der zweiten Vorrichtung dadurch gelöst, daß die Spannleisten während des Spannens der Druckplatten gegen eine mit der Zylinderausnehmung verbundenen Leiste, versehen mit einem T-förmigen Profil mit abgerundeten Kanten, anpreßbar sind, und wobei die Spannleisten an der der Leiste zugewandten Seite jeweils eine keilstumpfförmige Nut aufweisen.

Jeweils ein Ausführungsbeispiel der Erfindung ist in der Zeichnung dargestellt und wird im folgenden näher beschrieben.
- Figur 1: zeigt einen radialen Schnitt durch die erfindungsgemäße Vorrichtung mit einer Walze zwischen den Spannleisten, wobei die Druckplatte nicht gespannt ist.
- Figur 2: zeigt denselben Schnitt, wobei jedoch die Druckplatte gespannt ist.
- Figur 3: zeigt einen radialen Schnitt durch die erfindungsgemäße Vorrichtung mit einer Leiste zwischen den Spannleisten, wobei die Druckplatte nicht gespannt ist,
- Figur 4: zeigt denselben Schnitt, wobei jedoch die Druckplatte gespannt ist.

Die Vorrichtung gemäß den Figuren 1 und 2 besteht im wesentlichen aus den zwei in einer Zylinderausnehmung 1 angeordneten, bezüglich einer Radialebene symmetrisch ausgebildeten Spannleisten 2, bei denen die radial äußere Stirnseite im gespannten Zustand eine der Zylinderkrümmung entsprechende Krümmung aufweist. Die einander zugewandten, radial äußeren Kanten der beiden Spannleisten sind als Schnabelkanten mit gegenüber der Umfangskontur spitzwinklig abgewinkelten Spannflächen 3 ausgebildet, die einen nach außen konvergierenden Spannkanal 4 begrenzen. Im ungespannten Zustand der Spannleisten grenzen dieselben mit den voneinander abgewandten Seiten teilweise gegen jeweils ebenfalls in der Zylinderausnehmung eingelegte Einsatzstücke 5. Diese Einsatzstücke, deren Außenkonturen ebenfalls der Zylinderkontur entsprechen, sind mit dem Zylinder verschraubt. Zwischen den einander zugewandten Seiten der Spannflächen und einer - erfindungsgemäß nicht relevanten - mit dem Zylinder verschraubten Unterlageplatte 6 ist eine Walze 8 angeordnet. Zwischen den Spannflächen 3 der Spannleisten 2 und den Spannleisten selbst ist ein elastischer Schlauch 7 - gefüllt mit Spaltverschlußmasse - angeordnet, der auf seiner gesamten Länge - entspricht der Zylinderlänge - mit einer oder mehreren Öffnungen in Richtung der zu spannenden Druckplatte 9 versehen ist. In Vertiefungen der Einsatzstücke sind jeweils in der gesamten Länge der Einsatzstücke zwei Exzenter 11 eingelegt. Diese Exzenter stützen sich bei gespannten Spannleisten an ihrer einen Seite über die Einsatzstücke an der zylinderfesten Wandung ab.

Die aufzuspannende Druckplatte 9 ist im Bereich ihrer Enden mit spitzwinklig angewinkelten Randklauen 10 versehen, die die Spannflächen übergreifen.

Um nun die Druckplatte 9 auf den Zylinder 1 zu spannen, werden die beiden Exzenter 11 jeweils mittels eines Schlüssels um 90°C gedreht, hierbei drehen sich die beiden Spannleisten selbstzentrierend um die Walze.

Beim gleichzeitigen Anpressen der Randklauen 10 an die jeweils zugeordnete Spannfläche 3, ebenfalls ausgelöst durch Drehen der beiden Exzenter 11 um 90°C, wird der im Spannkanal 4 angeordnete elastische Schlauch 7, gegen die Außenkontur des Zylinders gepreßt wird. Oberhalb der Außenkontur im Spaltbereich befindet sich ein Formstück 12, das die obere Begrenzung für den Spaltverschluß bildet. Abschließend wird Spaltverschlußmasse in den Schlauch gedrückt und durch eine Öffnung des Schlauches gegen das Formstück gepreßt. Nach dem Aushärten der Spaltverschlußmasse gleicht die Außenkontur des gefüllten Spaltes der Außenkontur des Zylinders.

Die Vorrichtung gemäß den Figuren 3 und 4 entspricht grundsätzlich der oben beschriebenen Vorrichtung. Als entscheidender Unterschied ist - anstelle der Walze - eine mit Schrauben 6 in den Zylinder 1 eingeschraubte Leiste 8 mit prismenförmigen Außenkonturen angebracht. Beim Drehen der Exzenter 11 um 90°C werden die beiden Spannleisten 2 selbstzentrierend gegen die prismenförmigen Außenkanten der Leiste gespreßt.

## Patentansprüche

1. Vorrichtung zum Spannen von Druckplatten (9) für Druckmaschinen mit zwei in einer Zylinderausnehmung (1) angeordneten, einen Endbereich der zu spannenden Druckplatte untergreifenden Spannleisten (2), deren Außenkonturen im gespannten Zustand eine der Zylinderkrümmung entsprechende Krümmung aufweisen und die jeweils durch eine an eine umgebogene Randklaue (10) der zu spannenden Druckplatte angreifende Druckfläche (3) begrenzt sind, wobei zwischen den Druckflächen der Spannleisten und den Spannleisten selbst ein elastischer Schlauch (7) eingelegt ist, und wobei die Spannleisten mittels zweier in Vertiefungen angeordneter Exzenter (11) in Spannrichtung der Druckplatte verstellbar sind, dadurch gekennzeichnet, daß die Spannleisten während des Spannens der Druckplatten um eine zwischen den Spannleisten angeordnete Walze (R) drehbar angeordnet sind.

2. Vorrichtung zum Spannen von Druckplatten (9) für Druckmaschinen mit zwei in einer Zylinderausnehmung (1) seitlich verschiebbar angeordneten, einen Endbereich der zu spannenden Druckplatte untergreifenden Spannleisten (2), deren Außenkonturen im gespannten Zustand eine der Zylinderkrümmung entsprechende Krümmung aufweisen und die jeweils durch eine an eine umgebogene Randklaue (10) der zu spannenden Druckplatte angreifende Druckfläche (3) begrenzt sind, wobei zwischen den Druckflächen der Spannleisten und den Spannleisten selbst ein elastischer Schlauch (7) eingelegt ist, und wobei die Spannleisten mittels zweier in Vertiefungen angeordneter Exzenter (11) in Spannrichtung der Druckplatte verstellbar sind,. dadurch gekennzeichnet, daß die Spannleisten während des Spannens der Druckplatten gegen eine mit der Zylinderausnehmung verbundenen Leiste (8), versehen mit einem T-förmigen Profil mit abgerundeten Kanten, anpreßbar sind, und wobei die Spannleisten an der der Leiste zugewandten Seite jeweils eine keilstumpfförmige Nut aufweisen.

## Claims

1. Apparatus for clamping printing plates (9) for printing presses, having two clamping bars (2) which are arranged in a cylinder recess (1) and grip under an end region of the printing plate to be clamped and whose outer contours in the clamped state have a curvature corresponding to the cylinder curvature, and each of which is bordered by a thrust surface (3) which engages a bent-over edge claw (10) of the printing plate to be clamped, a resilient tube (7) being inserted between the thrust surfaces of the clamping bars and the clamping bars themselves, and the clamping bars being adjustable in the clamping direction of the printing plate by means of two cams (11) arranged in indentations, wherein the clamping bars are arranged so that they are rotatable about a roller (8) located between the clamping bars, during clamping of the printing plates.

2. An apparatus for clamping printing plates (9) for printing presses, having two clamping bars (2) which are arranged so that they are laterally displaceable in a cylinder recess (1) and grip under an end region of the printing plate to be clamped and whose outer contours in the clamped state have a curvature corresponding to the cylinder curvature, and each of which is bordered by a thrust surface (3) which engages a bent-over edge claw (10) of the printing plate to be clamped, a resilient tube (7) being inserted between the thrust surfaces of the clamping bars and the clamping bars themselves, and the clamping bars being adjustable in the clamping direction of the printing plate by means of two cams (11) arranged in indentations, wherein the clamping bars can be pressed against a bar (8) connected to the cylinder recess and provided with a T-shaped profile with rounded edges, during clamping of the printing plates, and the clamping bars in each case having a groove in the form of a truncated wedge on the side facing the bar.

## Revendications

1. Dispositif pour tendre des plaques d'impression (9) pour machines à imprimer, comportant deux barrettes tendeuses (2) placées dans un évidement (1) du cylindre et s'appliquant sous une zone d'extrémité de la plaque d'impression à tendre, et dont les contours extérieurs ont, à l'état tendu, une courbure correspondant à celle du cylindre et sont limités chacun par une surface de pression (3) s'appliquant contre une grille de bord repliée (10) de la, plaque d'impression à tendre, un tuyau élastique (7) étant placé entre les surfaces de pression des barrettes tendeuses et les barrettes tendeuses elles-mêmes, et les barrettes tendeuses étant déplaçables dans la direction de tension de la plaque d'impression au moyen de deux excentriques (11) placés dans des creux, caractérisé par le fait que les barrettes tendeuses sont placées de façon à pouvoir, pendant la tension des plaques d'impression, tourner autour d'un cylindre (8) placé entre elles.

2. Dispositif pour tendre des plaques d'impression (9) pour machines à imprimer, comportant deux barrettes tendeuses (2) placées mobiles latéralement dans un évidement (1) du cylindre et s'appliquant sous une zone d'extrémité de la plaque d'impression tendu, et dont les contours extérieurs ont, à l'état tendre, une courbure correspondant à celle du cylindre et sont limités chacun par une surface de pression (3) s'appliquant contre une grille de bord repliée (10) de la plaque d'impression à serrer, un tuyau élastique (7) étant placé entre les surfaces de pression des barrettes tendeuses et les barrettes tendeuses elles-mêmes, et les barrettes tendeuses étant déplaçables dans la direction de tension de la plaque d'impression au moyen de deux excentriques (11) placés dans des creux, caractérisé par le fait que les barrettes tendeuses peuvent, pendant la tension des plaques d'impression, être serrées contre une barrette (6) jointe à l'évidement du cylindre et ayant un profil en T à angles arrondis, les barrettes tendeuses ayant chacune une rainure en coin tronqué sur leur côté tourné vers la barrette.
